# EUROPÄISCHE PATENTANMELDUNG

(11) **EP 0 042 994 A1**
(43) Veröffentlichungstag der Anmeldung: **06.01.1982**
(21) Anmeldenummer: 81104296.9
(22) Anmeldetag: 04.06.1981
(51) Int. Cl.: A63C 5/06

(54) **Ski**

(30) Priorität: 27.06.1980 DE 3024290
(71) Anmelder: Hermannsdorfer, Georg, D-8200 Rosenheim-Pang (DE)
(72) Erfinder: Hermannsdorfer, Georg, D-8200 Rosenheim-Pang (DE)
(74) Vertreter: Kempe, Wolfgang (DE)

(57) **Zusammenfassung**

Um stets ein der Temperatur des Schnees angepaßtes Wachs auf die Lauffläche (19) der Skier (11) auftragen zu können, wird vorgeschlagen, auf der Oberseite (10) des Skis (11) eine Temperaturmeß- und Temperaturanzeigevorrichtung (15, 16) vorzusehen, an der der richtige Wachsauftrag ablesbar ist. Vorzugsweise wird hierzu ein Bimetallthermometer auf einer gut wärmeleitenden Platte (13), die auf der Oberseite (10) des Skiers (11) befestigt ist, benutzt.

## Beschreibung

Die Erfindung bezieht sich auf einen Ski mit einer in Abhängigkeit von den Schneeverhältnissen zu wachsenden Lauffläche.

Beim Skilaufen, insbesondere beim Skilanglauf, kommt es häufig entscheidend auf das richtige Wachsen der Lauffläche der Skier an. Im Handel werden eine Reihe von Hartwachsen und Klister angeboten, die auf unterschiedliche Schneeverhältnisse abgestimmt sind und sich jeweils für einen mehr oder weniger großen Temperaturbereich eignen.

Da sich die Schnee- und Temperaturverhältnisse während eines Skilaufes zeitlich und örtlich ändern können, ist es unter Umständen erforderlich, den Wachsauftrag auf der Lauffläche der Skier im Verlaufe des Skilaufes zu wechseln, d.h. den veränderten Verhältnissen anzupassen. Die richtige Wahl des Wachses fällt jedoch dann schwer, wenn der Skiläufer nicht genau über die Temperatur des Schnees informiert ist. Der vorliegenden Erfindung liegt die Aufgabe zugrunde, die bekannten Skier so zu verbessern, daß dem Skiläufer jederzeit und an jedem Ort diejenige Information zur Verfügung steht, die er zur Auswahl des richtigen Wachses benötigt.

Diese Aufgabe wird erfindungsgemäß dadurch gelöst, daß auf der Oberseite des Skis eine Temperaturmeß- und Temperaturanzeigevorrichtung vorgesehen iSt. Durch die Messung und Anzeige der jeweiligen Schneetemperatur kann der Skiläufer zu jeder Zeit und an jedem Ort überprüfen, mit welchem Wachs er die optimalen Laufbedingungen erzielen kann. So kann er nicht nur zu Beginn seines Laufes das richtige Wachs auswählen, sondern er kann auch bei Änderung der Schnee- und/oder Temperaturverhältnisse im Verlaufe seines Skilaufes umwachsen, so daß er selbst stets für optimale Laufbedingungen sorgen kann.

In bevorzugter Weiterbildung der Erfindung weist die Temperaturmeßvorrichtung ein Bimetallthermometer auf, dessen Zeiger auf einer die Schneetemperatur anzeigenden Skala abläuft. Weitere Einzelheiten der Erfindung, die sich auf die Ausgestaltung sowohl der Meßvorrichtung als auch der Anzeigevorrichtung beziehen, sind in den Unteransprüchen angegeben. Die Erfindung wird nachfolgend anhand eines in der Zeichnung dargestellten Ausführungsbeispieles näher beschrieben und erläutert.

Es zeigen:
Fig. 1 ein Teilstück eines Skis mit einer Temperaturmeß- und Temperaturanzeigevorrichtung in der Draufsicht und
Fig. 2 das Teilstück des Skis gemäß Fig. 1 im Längsschnitt.

Die Oberseite 10 eines Ski.s 11 weist eine flache, rechteckförmige Ausnehmung 12 auf, in die eine Aluminiumplatte 13 mit einer Acrylglasabdeckung 14 so eingelassen ist, daß die Abdeckung mit der Oberseite des Skis bündig abschließt. Im Mittelbereich der Aluminiumplatte 13 sind in unmittelbarer Nachbarschaft zwei je eine Bimetall-Spiralfeder 15 aufweisende Thermometer in gutem Wärmekontakt mit der Aluminiumplatte montiert. Die mit den Spiralfedern 15 verbundenen Zeiger 16 der beiden Thermometer beschreiben je einen Halbkreis, wobei die Grundlinien der beiden Halbkreise parallel und unmittelbar benachbart verlaufen. Die Bewegung der beiden Zeiger 16 verläuft in entgegengesetzten Richtungen; aber auch das Gegenteil ist möglich.

Jedem Zeiger 16 ist eine Skala 17 bzw. 18 unterlegt, Die Skala 17 ist in Temperaturbereiche eingeteilt, die den empfohlenen Verwendungsbereichen der auf die Lauffläche 19 des Skis 11 aufzutragenden Hartwachse entspricht, während die Skala 18 eine Bereichseinteilung aufweist, die den empfohlenen Verwendungsbereichen der auf die Lauffläche 19 aufzutragenden Klister entsprechen. Beide Skalen 17 und 18 reichen im Ausführungsbeispiel von -25 °C bis +25'oC. Selbstverständlich können die Bimetall-Spiralfedern 15 der beiden Thermometer in Material und Stärke so ausgewählt werden, daß sich auch andere, für Spezialzwecke geeignete Meßbereiche ergeben.

Zur Erleichterung der Ablesung der angezeigten Temperatur sind die Bereiche der beiden Skalen 17 und 18 unterschiedlich gefärbt. Zweckmäßigerweise werden hierfür diejenigen Farben gewählt, mit denen die Hersteller die für die unterschiedlichen Verwendungsbereiche im Handel angebotenen Hartwachse und Klister einfärben.

Die durchsichtige Abdeckung 14 schließt die gesamte Temperaturmeß- und Temperaturanzeigevorrichtung auf der Aluminiumplatte 13 schnee- und wasserdicht ab, so daß stets eine störungsfreie Messung und Anzeige der Schneetemperatur gewährleistet ist.

Die Erfindung ist nicht auf das Ausführungsbeispiel beschränkt. Modifikationen der räumlichen Zuordnung der beiden Meß- und Anzeigevorrichtungen, andere Ausgestaltungen der Skalen und die Zusammenfassung beider Meß- und Anzeigevorrichtungen in eine gemeinsame Vorrichtung mit gemeinsamer Skala oder getrennten Skalen für Hartwachse und Klister fallen ebenso in den Schutzbereich der Erfindung, wie eine Ausgestaltung, bei der eine einzige Temperaturmeßvorrichtung zwei Temperaturanzeigevorrichtungen aufweist, also beispielsweise zwei um 180 ° versetzte Zeiger, von-denen der eine eine Skala für Hartwachse und der andere eine Skala für Klister überstreicht.

## Patentansprüche

1. Ski mit einer in Abhängigkeit von den Schneeverhältnissen zu wachsenden Lauffläche, dadurch gekennzeichnet, daß auf der Oberseite (10) des Skis (11) eine Temperaturmeß-und Temperaturanzeigevorrichtung (15,16) vorgesehen ist.

2. Ski nach Anspruch 1, dadurch gekennzeichnet, daß die Temperaturmeßvorrichtung ein Bimetallthermometer (15) aufweist, dessen Zeiger (16) auf einer die Schneetemperatur anzeigenden Skala (17,18) abläuft.

3. Ski nach Anspruch 1 oder 2, dadurch gekennzeichnet, daß die Temperaturmeßvorrichtung (15,16) auf einer gut wärmeleitenden Platte (13), insbesondere einer Aluminiumplatte, montiert ist, die auf der Oberseite (10) des Skis (11) befestigt ist.

4. Ski nach Anspruch 3, dadurch gekennzeichnet, daß die Platte (13) die Skala (17,18) trägt und mit einer durchsichtigen, schnee- und wasserdichten Abdeckung (14) versehen ist.

5. Ski nach Anspruch 4, dadurch gekennzeichnet, daß die Platte (13) in die Oberseite (10) des Skis (11) eingelassen ist, so daß ihre Abdeckung (14) bündig mit der Oberseite des Skis abschließt.

6. Ski nach einem der vorhergehenden Ansprüche, dadurch gekennzeichnet, daß die Skala (17 od. 18) in Temperaturbereiche eingeteilt ist, die den empfohlenen Verwendungsbereichen der auf die Lauffläche (19) des Skis (11) aufzutragenden Wachse entsprechen.

7. Ski nach Anspruch 6, dadurch gekennzeichnet, daß die Skala (17 od. 18) eine zweite Temperaturbereichseinteilung aufweist, die den empfohlenen Verwendungsbereichen der auf die Lauffläche (19) des Skis (i1) aufzutragenden Klister entsprechen.

8. Ski nach Anspruch 7, dadurch gekennzeichnet, daß für die Hartwachse und für die Klister je eine Temperaturmeß-und Temperaturanzeigevorrichtung (15,16) vorgesehen ist.

9. Ski nach Anspruch 8, dadurch gekennzeichnet, daß die Skalen (17 u. 18) der beiden Temperaturanzeigevorrichtungen (15,16) halbkreisförmig ausgebildet sind, wobei die Grundlinien der beiden Kreisbögen parallel und unmittelbar benachbart verlaufen.
